# EUROPÄISCHE PATENTSCHRIFT

(11) **EP 2 790 201 B1**
(45) Veröffentlichungstag und Bekanntmachung des Hinweises auf die Patenterteilung: **02.03.2016**
(21) Anmeldenummer: 13163592.2
(22) Anmeldetag: 12.04.2013
(51) Int. Cl.: H01H 31/12, H01H 85/02

(54) **Gerätedeckel eines Niederspannungs-Hochleistungs-Sicherungsschaltgeräts**
Device cover of a low voltage high power fuse
Couvercle d'appareil d'un dispositif de commutation de sécurité haute puissance basse tension

(43) Veröffentlichungstag der Anmeldung: 15.10.2014
(73) Patentinhaber: Jean Müller GmbH Elektrotechnische Fabrik, 65343 Eltville (DE)
(72) Erfinder: Bleuel, Harald, 65375 Oestrich-Winkel (DE); Horbach, Lutz, 65345 Eltville-Rauenthal (DE)
(74) Vertreter: Quermann, Helmut

(56) Entgegenhaltungen:
- EP-A2- 1 914 780
- DE-A1- 4 207 156
- DE-B- 1 292 732
- DE-U- 1 682 095
- DE-U1- 29 721 452

## Beschreibung

Die Erfindung betrifft einen Gerätedeckel eines Niederspannungs-Hochleistungs-Sicherungsschaltgeräts, nachfolgend kurz NH-Sicherungsschaltgerät genannt, mit einem Deckelabschnitt, zwei mit dem Deckelabschnitt verbundenen Halterungsabschnitten zur aufgehängten Lagerung zweier Grifflaschen eines Niederspannungs-Hochleistungs-Sicherungseinsatzes, nachfolgend kurz NH-Sicherungseinsatz bzw. Sicherungseinsatz genannt, wobei die Grifflaschen, beim Einsetzen des Sicherungseinsatzes in den Gerätedeckel und beim Herausnehmen aus dem Gerätedeckel, mittels der Halteabschnitte geführt sind, sowie mit einer mit dem Deckelabschnitt verbundenen Verriegelungseinrichtung zum lösbaren Verriegeln einer der Grifflaschen des eingesetzten Sicherungseinsatzes im Gerätedeckel, wobei die Verriegelungseinrichtung in einer ersten Stellung in den Weg dieser Grifflasche beim Einsetzen und Herausnehmen des Sicherungseinsatzes ragt, und in einer zweiten Stellung aus diesem Weg der Grifflasche herausbewegt ist, sowie mit einer Betätigungseinrichtung zum Betätigen der Verriegelungseinrichtung.

Ein derartiger Gerätedeckel ist aus der DE 199 11 852 A1 bekannt. Bei diesem weist die Verriegelungseinrichtung einen in Querrichtung des Sicherungsschaltgeräts verlaufenden Schieber auf, an dem ein vorstehender Riegel in Hakenform über einen Steg angebracht ist. Dieser Haken kann die eine Grifflasche des Sicherungseinsatzes hintergreifen. Zum Herausnehmen des Sicherungseinsatzes betätigt man eine Betätigungseinrichtung, die eine aus einer Seitenwand des Gerätedeckels herausragende Taste aufweist. An die Taste schließt sich der Schieber an. Wird auf die Taste gedrückt, dann wird der Schieber entgegen der Kraft einer Druckfeder verschoben, womit sich der Riegel in eine Entriegelungsposition bewegt, sodass der Sicherungseinsatz vom Gerätedeckel getrennt und damit aus dem Sicherungsschaltgerät entnommen werden kann. Ist die Grifflasche des Sicherungseinsatzes an dem Riegel vorbeigeführt, schiebt die Druckfeder den Schieber wieder in seine Ausgangsstellung, somit die der Verriegelung entsprechende Stellung. Soll ein Sicherungseinsatz in den Gerätedeckel eingesetzt werden, wird die Grifflasche gegen eine Einlaufschräge des Riegels gedrückt, womit der Riegel in die geöffnete Stellung überführt wird, bis die Grifflasche den Riegel passiert hat. Unter der Kraft der Feder wird der Schieber und damit der Riegel wieder in seine Ausgangsstellung zurückgefahren, womit die Grifflasche verriegelt ist.

Diese Gestaltung des Gerätedeckels ist konstruktiv und unter Montageaspekt aufwendig, da eine Taste, ein Schieber mit Riegel und eine Druckfeder vorzusehen sind. Hierdurch gestaltet sich die Montage des Gerätedeckels im Bereich von Verriegelungseinrichtung und Betätigungseinrichtung recht aufwendig und es ist aufgrund dieser Teilevielfalt eine recht hohe Anzahl von Einzelteilen zu bevorraten.

Aus der Praxis ist ein Gerätedeckel der eingangs genannten Art bekannt, bei dem eine als Knopf oder Teller ausgebildete Betätigungseinrichtung zum Betätigen der Verriegelungseinrichtung vorgesehen ist. Hierbei stellen die Betätigungseinrichtung und die Verriegelungseinrichtung separate Bauteile dar, sodass ein erhöhter Montageaufwand bei diesem Gerätedeckel zu verzeichnen ist. Beim Niederdrücken der Betätigungseinrichtung wirkt diese auf die Betätigungseinrichtung, die ein Bauteil zusammen mit dem Gerätedeckel bildet, wobei die Verriegelungseinrichtung, unter Einwirkung der Betätigungseinrichtung, elastisch verformbar ist und damit ein Ansatz der Verriegelungseinrichtung außer Eingriff mit der Grifflasche gelangt, sodass der Sicherungseinsatz aus dem Gerätedeckel herausgenommen werden kann. Zum Einsetzen des Sicherungseinsatzes in den Gerätedeckel wird dieser mit dessen Grifflaschen in die Halterungsabschnitte eingeschoben, wobei die Grifflasche, die der Verriegelungseinrichtung zugeordnet ist, beim Einstecken des Sicherungseinsatzes auf die Verriegelungseinrichtung einwirkt und diese verschwenkt.

Ein Gerätedeckel, der die Merkmale des Oberbegriffs des Patenanspruchs 1 aufweist, ist aus der DE 297 21 425 U1 bekannt. Bei diesem bilden insbesondere die Betätigungseinrichtung und die Verriegelungseinrichtung ein Bauteil. Im Bereich der jeweiligen Grifflasche ist eine Verriegelungseinrichtung in Art eines einzigen Riegels vorgesehen, wobei der Riegel durch Einwirken einer Druckkraft auf eine Betätigungseinrichtung zusammen mit dieser aus einer Hintergriffsstellung der Grifflasche schwenkbar ist, sodass der Sicherungseinsatz an der Verriegelungseinrichtung vorbei bewegt und damit aus dem Gerätedeckel herausgenommen werden kann.

Ein Gerätedeckel, der gleichfalls die Merkmale des Oberbegriffs des Patentanspruchs 1 aufweist, ist ferner aus der EP 1 914 780 A2 bekannt. Bei diesem nimmt der Gerätedeckel im Bereich einer Grifflasche des jeweiligen Sicherungseinsatzes das die Betätigungseinrichtung und die Verriegelungseinrichtung bildende Bauteil schwenkbar auf. Die Verriegelungseinrichtung weist zwei Blockadestücke auf, die unter Einwirkung einer Federkraft in eine Hintergriffsstellung bezüglich der zugeordneten Grifflasche des Sicherungseinsatzes gebracht sind. Durch Betätigen der Betätigungseinrichtung entgegen der Federkraft lassen sich die beiden Blockadestücke aus dem Bereich der Grifflasche schwenken, sodass der Sicherungseinsatz an den Blockadestücken vorbeigeführt und aus dem Gerätedeckel herausgenommen werden kann.

Aufgabe der vorliegenden Erfindung ist es, einen Gerätedeckel der eingangs genannten Art so weiterzubilden, dass dieser im Bereich von Betätigungsvorrichtung und Verriegelungseinrichtung eine minimale Teileanzahl aufweist, sodass die Anzahl der zu bevorratenden Bauteile und der Montageaufwand reduziert ist.

Gelöst wird die Aufgabe durch einen Gerätedeckel der die Merkmale des Patentanspruchs 1 aufweist.

Durch diese Gestaltung des Gerätedeckels lässt sich dessen Montage vereinfachen, weil die Anzahl der Bauteile, aus denen der Gerätedeckel besteht, reduziert ist. Insbesondere in dem Bereich, in dem ein sicheres Halten der NH-Sicherungseinsätze im Gerätedeckel zu gewährleisten ist, nämlich im Bereich der Verriegelungseinrichtung für den jeweiligen NH-Sicherungseinsatz und der Betätigungseinrichtung zum Betätigen der Verriegelungseinrichtung ist eine dauerhafte Funktionalität sichergestellt, da Betätigungseinrichtung und Verriegelungseinrichtung ein Bauteil bilden. Betätigungskräfte, die zum Überführen der Verriegelungseinrichtung in deren entriegelte Stellung eingeleitet werden, werden unmittelbar von der Betätigungseinrichtung in die Verriegelungseinrichtung eingeleitet, da die Betätigungseinrichtung und die Verriegelungseinrichtung ein Bauteil bilden.

Bei der Ausbildung der Verriegelungseinrichtung des erfindungsgemäßen Gerätedeckels führt somit die Einwirkung einer Betätigungskraft mittels der Betätigungsvorrichtung dazu, dass die Verriegelungseinrichtung geringfügig verformt wird, insbesondere im Bereich der beiden Ansätze, mit der Konsequenz, dass sich die beiden, der Verriegelungseinrichtung zugeordneten Vorsprünge voneinander weg bewegen und hierdurch die Vorsprünge aus der Verriegelungsstellung bewegt werden. Die Grifflasche kann deshalb, ohne durch die beiden Vorsprünge blockiert zu werden, an den Vorsprüngen vorbeibewegt werden, womit der NH-Sicherungseinsatz aus den Halterungsabschnitten, zum Entnehmen des NH-Sicherungseinsatzes herausbewegt werden kann. Es ist hierbei nicht erforderlich, den ggf. heißen NH-Sicherungseinsatz von Hand zu ergreifen, sondern es kann durch Anordnung des Gerätedeckels mit, bezogen auf die Anordnung des Gerätedeckels, unterer Anordnung der Verriegelungseinrichtung, der NH-Sicherungseinsatz infolge seines Gewichtes sich an der Verriegelungseinrichtung vorbeibewegen.

Es wird unter dem Aspekt der besonders einfachen Herstellung und der optimalen Bauteilgestaltung als besonders vorteilhaft angesehen, wenn die Betätigungsvorrichtung und die Verriegelungseinrichtung als Kunststoffspritzgussteil ausgebildet sind. Es wird als besonders vorteilhaft angesehen, wenn nicht nur die Betätigungsvorrichtung und die Verriegelungseinrichtung als Kunststoffspritzgussteil ausgebildet sind, sondern noch weitere Bauteile des Gerätedeckels, sodass sich der Montageaufwand und die Bauteilvielfalt des Gerätedeckels weiter reduzieren lässt. Insbesondere ist vorgesehen, dass der Deckelabschnitt, die Betätigungsvorrichtung, die Verriegelungseinrichtung und die Halterungsabschnitte zur aufgehängten Lagerung der Grifflaschen des jeweiligen NH-Sicherungseinsatzes als ein einziges Kunststoffspritzgussteil ausgebildet sind.

Baulich besonders einfach und ergonomisch günstig ist die Betätigungseinrichtung gestaltet, wenn sie knopf- oder tellerförmig ausgebildet ist. Bei dieser Gestaltung entspricht die Fläche der Betätigungseinrichtung weitgehend derjenigen, die erforderlich ist, um mit der Fläche einer Fingerkuppe die Betätigungseinrichtung niederzudrücken.

Vorzugsweise ist die Betätigungsvorrichtung auf radial abgewandten Seiten des Knopfes bzw. Tellers mit Schenkelabschnitten des Verbindungselements verbunden, wobei der jeweilige Schenkelabschnitt als Wandung ausgebildet ist. Durch diese Gestaltung lässt sich, bei geringem Materialeinsatz infolge relativ dünner Wandstärke, die Funktion der Verformbarkeit des Verbindungselements beim Betätigen des Verbindungselements mittels der Betätigungsvorrichtung verwirklichen.

Vorzugsweise ist die jeweilige Wandung im Bereich deren dem Knopf bzw. Teller abgewandten Endes in einem ersten Bereich mit dem Gerätedeckel verbunden und in einem zweiten Bereich mit dem Vorsprung verbunden. Diese Ausbildung schafft eine ausreichende Erstreckung der Wandung, um zwischen der Betätigungseinrichtung und den Vorsprüngen einen ausreichenden Weg zum Auseinanderbewegen der Vorsprünge zwecks Lösen der Verriegelung der Grifflasche zu gewährleisten.

Es wird als besonders vorteilhaft angesehen, wenn die Betätigungseinrichtung, bezogen auf eine Einführrichtung des Sicherungseinsatzes beim Einsetzen der einen Grifflasche in den der Verriegelungseinrichtung zugeordneten Halterungsabschnitt, in Abstand zur Befestigung der Verriegelungseinrichtung am Gerätedeckel angeordnet ist, und der Bereich der Verriegelungseinrichtung, der in der ersten Stellung in den Weg der Grifflasche ragt, senkrecht zu der Einführrichtung des Sicherungseinsatzes, in Abstand zur Befestigung der Verriegelungseinrichtung am Gehäusedeckel angeordnet ist.

Eine derartige Gestaltung ermöglicht eine kompakte Ausbildung von Betätigungseinrichtung und Verriegelungseinrichtung. Die Vorsprünge können voneinander weg bewegt werden, zum Lösen der Verriegelung der Grifflasche. Es kann ein ausreichendes Moment über die Betätigungseinrichtung in die Verriegelungseinrichtung eingeleitet werden, um diese derart elastisch zu verformen, dass die beiden Vorsprünge, zum Lösen der Verriegelung der Grifflasche, hinreichend weit weg voneinander bewegt werden.

Es wird als vorteilhaft angesehen, wenn die Betätigungseinrichtung und der Gehäusedeckel etwa in einer Ebene angeordnet sind. Hierdurch kann die Betätigungseinrichtung ergonomisch besonders günstig betätigt werden, da, bei Annäherung einer Fingerkuppe zum Betätigen der Betätigungseinrichtung, die Fingerkuppe durch den Gehäusedeckel bzw. den Gehäusedeckel und die Betätigungseinrichtung geführt ist. Die Betätigungseinrichtung durchsetzt eine Ausnehmung im Gehäusedeckel und ist von der Außenseite des NH-Sicherungsschaltgeräts zugänglich.

Gemäß einer vorteilhaften Weiterbildung ist vorgesehen, dass der Gehäusedeckel aufeinander zugerichtete Vorsprünge aufweist, wobei, zwischen den Vorsprüngen angeordnet, die Ansätze der Verriegelungseinrichtung mit den Vorsprüngen verbunden sind. Diese Lagerung der Ansätze der Verriegelungseinrichtung in den Vorsprüngen ermöglicht es, dass, beim Einwirken einer Kraft auf die Verriegelungseinrichtung mittels der Betätigungseinrichtung, die Vorsprünge des Gehäusedeckels geringfügig nachgeben können, mit der Konsequenz, dass diese Nachgiebigkeit auch zur Nachgiebigkeit der Vorsprünge der Verriegelungseinrichtung beim voneinander weg Bewegen dieser Vorsprünge, zum Lösen der Verriegelung der Grifflasche, beiträgt.

Vorzugsweise sind die Ansätze der Verriegelungseinrichtung und/oder die Vorsprünge der Verriegelungseinrichtung und/oder die Schenkelabschnitte des Verbindungselements und/oder die Vorsprünge des Gehäusedeckels dünnwandig ausgebildet. Diese dünnwandige Gestaltung trägt nicht nur zur Materialersparnis bei, sondern reduziert die Biegesteifigkeit des jeweiligen genannten Bauteils, mit der Konsequenz, dass zum Verformen der Verriegelungseinrichtung zwecks Lösen der Verriegelung der Grifflasche nur eine reduzierte Betätigungskraft, die auf die Betätigungseinrichtung einwirken muss, erforderlich ist.

Die Betätigungseinrichtung und die Verriegelungseinrichtung sind insbesondere symmetrisch zu einer Ebene ausgebildet. Diese Ebene verläuft insbesondere zu einer Ebene, die senkrecht zur Schwenkachse des Gerätedeckels in einem Geräteunterteil des NH-Sicherungsschaltgeräts ist.

Die Ansätze der Verriegelungseinrichtung sind insbesondere benachbart dem einen Halterungsabschnitt für die eine Grifflasche des NH-Sicherungseinsatzes angeordnet.

Die Betätigungseinrichtung durchsetzt insbesondere eine Ausnehmung im Deckelabschnitt zur Außenseite des Sicherungsschaltgeräts hin.

Gemäß einer Weiterbildung ist vorgesehen, dass im Deckelabschnitt eine Abdeckscheibe verschiebbar gelagert ist, die mindestens ein Prüfloch zum Durchstecken eines Prüfwerkzeugs an ein spannungsführendes Geräteelement in einer verschobenen Prüfstellung der Abdeckscheibe aufweist, wobei die Abdeckscheibe in deren Schließstellung mit Ansätzen die Betätigungseinrichtung umgibt. Ein NH-Sicherungsschaltgerät mit einem Gerätedeckel und einer verschiebbaren Abdeckscheibe ist beispielsweise aus der DE 36 39 669 A1 bekannt.

Weitere Merkmale der Erfindung sind in den Unteransprüchen, der Beschreibung der Zeichnung und der Zeichnung selbst dargestellt, wobei bemerkt wird, dass alle Einzelmerkmale und alle Kombinationen von Einzelmerkmalen erfindungswesentlich sind.

In der Zeichnung ist die Erfindung anhand eines bevorzugten Ausführungsbeispiels dargestellt, ohne hierauf beschränkt zu sein. Es stellt dar:
- Fig. 1: ein NH-Sicherungsschaltgerät, das auf einem Sammelschienensystem montiert ist, in einer räumlichen Darstellung veranschaulicht, wobei das Sicherungsschaltgerät den erfindungsgemäßen Gerätedeckel aufweist, der in seiner Schließstellung gezeigt ist,
- Fig. 2: den in Fig. 1 veranschaulichten Gerätedeckel, in einer räumlichen Darstellung gezeigt, bei vom Gerätedeckel entfernten Abdeckscheiben,
- Fig. 3: eine Draufsicht des Gerätedeckels, veranschaulicht für zwei in diesem eingesetzte, modifizierte Abdeckscheiben und eine entfernte Abdeckscheibe,
- Fig. 4: eine räumliche Ansicht eines NH-Sicherungseinsatzes mit Grifflaschen, wobei jeder der drei Phasen des NH-Sicherungsschaltgeräts ein derartiger NH-Sicherungseinsatz zugeordnet ist,
- Fig. 5: für den Bereich der Fig. 3, bezüglich dessen die Abdeckscheibe entfernt ist, der Bereich des Gerätedeckels, der den Halterungsabschnitt zur aufgehängten Lagerung der einen Grifflasche des NH-Sicherungseinsatzes sowie die Verriegelungseinrichtung für diese Grifflasche und die Betätigungseinrichtung für die Verriegelungseinrichtung aufweist, in einer Draufsicht, von der Außenseite des Gerätedeckels gesehen, bei nicht in den Halterungsabschnitt eingesetzter Grifflasche und in Verriegelungsstellung befindlicher Verriegelungseinrichtung,
- Fig. 6: die Anordnung gemäß Fig. 5 für den Betriebszustand gemäß Fig. 5, veranschaulicht in einer Ansicht von der Innenseite des Gerätedeckels,
- Fig. 7: die Anordnung gemäß Fig. 5, in einer Ansicht gemäß Fig. 5, veranschaulicht für die vom Halterungsabschnitt aufgenommene Grifflasche,
- Fig. 8: die Anordnung gemäß Fig. 6, in einer Darstellung gemäß Fig. 6, veranschaulicht bei in Entriegelungsstellung befindlicher Verriegelungseinrichtung,
- Fig. 9: einen Schnitt durch die Anordnung gemäß der Fig. 5 und 6, geschnitten in einer Symmetrieebene von Halterungsabschnitt und Verriegelungseinrichtung, die senkrecht zu der Schwenkachse des Gerätedeckels in einem Geräteunterteil des NH-Sicherungsschaltgeräts verläuft,
- Fig. 10: ein Schnitt durch den Gerätedeckel im Bereich der Verriegelungseinrichtung, senkrecht zur Schnittebene gemäß Fig. 9 geschnitten,
- Fig. 11: eine räumliche Ansicht des Gerätedeckels im Bereich des Halterungsabschnitts, der Verriegelungseinrichtung und der Betätigungseinrichtung, schräg von oben gesehen.

Fig. 1 zeigt ein Niederspannungs-Hochleistungs-Sicherungsschaltgerät - NH-Sicherungsschaltgerät -, nachfolgend der Einfachheit halber nur kurz als Sicherungsschaltgerät 1 bezeichnet, das dem Absichern dreier Phasen R, S, T dient und mit einem drei Sammelschienen 2 aufweisenden Sammelschienensystem verbunden ist. Die Sammelschienen 2 sind parallel zueinander und horizontal zueinander angeordnet und nur über eine Teillänge veranschaulicht. Das Sicherungsschaltgerät 1 weist ein Geräteunterteil 3 aus Kunststoff mit sechs in diesem gelagerten Kontakten mit Anschlussklemmen auf. Jede Phase weist zwei Kontakte zum Einstecken eines NH-Sicherungseinsatzes auf, ferner einen mit dem jeweiligen Kontakt verbundenen Anschluss, wobei der eine Anschluss mit einer Sammelschiene 2 und der andere Anschluss mit einem Stromkabel verbunden ist. Veranschaulicht sind drei herausbrechbare Deckelelemente 4, durch die bei herausgebrochenem Deckelelement 4 ein Anschlusskabel aus dem Geräteunterteil 3 herausgeführt werden kann.

Im Geräteunterteil 3 ist schwenkbar ein Gerätedeckel 5 gelagert, der im Bereich seines der Schwenkachse abgewandten Endes eine parallel zur Schwenkachse angeordnete Griffstange 6 aufweist.

Auf der den Sammelschienen 2 abgewandten Seite weist der Gerätedeckel 5 einen Deckelabschnitt 7 auf. Dieser verläuft in der geschlossenen Position des Gerätedeckels 5, wie sie in Fig. 1 gezeigt ist, im Wesentlichen parallel zu der durch die Sammelschiene 2 gebildeten Ebene.

Senkrecht zur Längserstreckung der Griffstange 6 angeordnet, sind im Gerätedeckel 5 die drei NH-Sicherungseinsätze, nachfolgend kurz als Sicherungseinsätze 8 bezeichnet, im Deckelabschnitt 7 gelagert. Ein solcher Sicherungseinsatz 8 ist in der Fig. 4 veranschaulicht. Dieser ist aus dem Stand der Technik hinlänglich bekannt. Der Sicherungseinsatz 2 besteht aus einem hohl ausgebildeten Isolierkörper 9 mit über dessen axialer Erstreckung konstantem Querschnitt. Beide Enden des Isolierkörpers 9 sind mit Verschlussplatten 10 verschlossen. In jeder Verschlussplatte 10 ist ein Kontaktmesser 11 gehalten. Die beiden Kontaktmesser 11 sind durch einen nicht gezeigten, durch den Isolierkörper 9 ragenden Arbeitsschmelzleiter elektrisch leitend verbunden. Um anzuzeigen, dass die Sicherung abgeschaltet ist, hat sie eine Meldeeinrichtung 12, die einen Melderdraht aufweist, der elektrisch parallel und in Abstand zu dem Anzeigeschmelzleiter durch den Isolierkörper 9 geführt ist. Beim Abschalten der Sicherung schmilzt der Melderdraht, womit die Meldeeinrichtung 12 den Zustand der abgeschalteten Sicherung anzeigt. Innerhalb des Isolierkörpers 9 befindet sich Löschsand. Befestigt ist die jeweilige Verschlussplatte 10 mittels zweier Schrauben 13, die Löcher in der Verschlussplatte 10 sowie in einer zwischen Verschlussplatte 10 und Isolierkörper 9 angeordneten Dichtplatte 14 durchsetzen und in Gewindelöcher des Isolierkörpers 9 eingeschraubt sind. Im Bereich des dem Kontaktmesser 11 abgewandten Endes ist die jeweilige Verschlussplatte 10, die aus Metall besteht, mit einer Grifflasche 15 versehen. Diese Grifflasche 15 ist in der Ebene der Verschlussplatte 10 angeordnet und weist einen verjüngten Mittelabschnitt 16 zwischen einem Hauptteil 17 der Verschlussplatte 10 und einem frei über den Isolierkörper 9 hinüberstehenden gegenüber dem Mittelabschnitt 16 erweiterten Laschenabschnitt 18 auf.

Im Bereich der jeweiligen Grifflasche 15 ist der jeweilige Sicherungseinsatz 8 im Deckelabschnitt 7 des Gerätedeckels 5 gehalten. Dies ergibt sich anschaulich aus der Darstellung der Fig. 2 und 3. Dort sind, pro Phase des Sicherungsschaltgeräts 1, zwei mit dem Deckelabschnitt 7 verbundene Halterungsabschnitte 19 und 20 verdeutlicht, wobei jeder Halterungsabschnitt 19 bzw. 20 der aufgehängten Lagerung einer Grifflasche 15 dient. Jeder der Halterungsabschnitte 19, 20, wobei der jeweilige Halterungsabschnitt 20, bezogen auf die Einsteckrichtung des Sicherungseinsatzes 8 eine größere Länge aufweist als der Halterungsabschnitt 19, weist zwei aufeinander gerichtete stegförmige Vorsprünge 21, 22 auf. Zwischen den Vorsprüngen 21 und 22 ist bei in den Gerätedeckel 5 eingesetztem Sicherungseinsatz 8 der Mittelabschnitt 16 der Grifflasche 15 platziert, und es liegt der erweiterte Laschenabschnitt 18 der Grifflasche 15 auf den Vorsprüngen 21 und 22 auf. Hierdurch ergibt sich die aufgehängte Lagerung des Sicherungseinsatzes 8 im Gerätedeckel 5.

Die Fig. 1 bis 3 veranschaulichen, dass der Gerätedeckel 5 pro Phase eine verschiebbar in diesem gelagerte, teilweise durchsichtige Abdeckscheibe 23 aufweist. In der Fig. 1 sind diese drei Abdeckscheiben 23 in deren Schließstellung gezeigt. In der Fig. 2 sind die drei Abdeckscheiben 23 vom Deckelabschnitt 7 entfernt, das heißt aus diesem herausgeschoben. Fig. 3 zeigt zwei in Schließstellung befindliche Abdeckscheiben 23 und eine entfernte Abdeckscheibe, sodass in der dort veranschaulichten Draufsicht der erfindungsrelevante Bereich des Gerätedeckels 5 besser zu erkennen ist.

Die jeweilige Abdeckscheibe 23 weist ein Prüfloch 24 zum Durchstecken eines Prüfwerkzeugs an ein spannungsführendes Gerätelement, beispielsweise an ein Kontaktmesser 11 des Sicherungseinsatzes 8 in einer verschobenen Prüfstellung der Abdeckscheibe 23 auf. Ein Pfeil 25 veranschaulicht die Verschieberichtung der Abdeckscheibe 23 beim Überführen von deren Schließstellung in deren Öffnungsstellung.

Die Grifflaschen 15 des jeweiligen Sicherungseinsatzes 8 sind beim Einsetzen des Sicherungseinsatzes 8 in den Gerätedeckel 5 mittels der Halterungsabschnitte 19 und 20 geführt. Dem Bereich des einen Halterungsabschnitts 19 ist eine Verriegelungseinrichtung 26 zugeordnet, die mit dem Deckelabschnitt 7 verbunden ist und dem lösbaren Verriegeln derjenigen Grifflasche 15 des Sicherungseinsatzes 8 dient, die in den Halterungsabschnitt 19 eingesteckt ist.

Die Verriegelungseinrichtung 26 weist zwei mit dem Gerätedeckel 5 verbundene Ansätze 27, 28 auf. Der jeweilige Ansatz 27 bzw. 28 weist, in Abstand zur Verbindung von Ansatz 27, 28 und Gerätedeckel 5, einen Vorsprung 29, 30 auf, der auf den anderen Vorsprung 30, 29 zu gerichtet ist. In Einsteckrichtung der Grifflasche 15 bzw. des Sicherungseinsatzes 8 weist der jeweilige Vorsprung 29, 30 eine Einführschräge 31 auf. Die Vorsprünge 29, 30 sind, bezogen auf die Entnahmerichtung der Grifflasche 15 bzw. des Sicherungseinsatzes 8 mit deren Kontaktkanten 32 senkrecht zur Entnahmerichtung der Grifflasche 15 positioniert. Die Einsteckrichtung ist mit dem Pfeil A, die Entnahmerichtung mit dem Pfeil B in Fig. 5 veranschaulicht.

Die beiden Ansätze 27 und 28 sind mittels eines Verbindungselements 33 verbunden. Dieses weist in Abstand zu den Vorsprüngen 29, 30 eine Betätigungseinrichtung 34 auf. Diese ist im Bereich der Seite, die der Außenseite des Sicherungsschaltgeräts 1 zugeordnet ist, knopf- oder tellerförmig ausgebildet ist.

Die Betätigungseinrichtung 34 ist auf radial abgewandten Seiten des Knopfes bzw. Tellers mit Schenkelabschnitten 35, 36 des Verbindungselements 33 verbunden. Der jeweilige Schenkelabschnitt 35 bzw. 36 ist als Wandung ausgebildet.

Der Deckelabschnitt 7, die Betätigungseinrichtung 34, die Verriegelungseinrichtung 26 und die Halterungsabschnitte 19, 20 sind als ein Bauteil ausgebildet, wobei diese Baueinheit als Spritzgussteil ausgebildet ist.

Der jeweilige Schenkelabschnitt 35 bzw. 36 ist im Bereich dessen dem Knopf bzw. Teller 34 abgewandten Endes in einem ersten Bereich mit dem Gerätedeckel 5 und in einem zweiten Bereich mit dem Vorsprung 29 bzw. 30 verbunden.

Die Betätigungseinrichtung 34 ist, bezogen auf die Einsteckrichtung A des Sicherungseinsatzes 8 beim Einsetzen der einen Grifflasche 15 in den Halterungsabschnitt 19, in Abstand zur Befestigung der Verriegelungseinrichtung 26 am Gerätedeckel 5 angeordnet. Die Kontaktkanten 32 der Vorsprünge 29, 30 sind in geringem Abstand zu den Vorsprüngen 21 und 22 des Halterungsabschnitts 19 angeordnet.

Die Betätigungseinrichtung 24 und der Gerätedeckel 5 sind in etwa in einer Ebene angeordnet. Der Gerätedeckel 5 weist aufeinander zugerichtete Vorsprünge 37, 38 auf, wobei, zwischen den Vorsprüngen 37, 38 angeordnet, die Ansätze 27, 28 der Verriegelungseinrichtung 26 mit den Vorsprüngen 37, 38 verbunden sind.

Die Verriegelungseinrichtung 26 ist somit über die beiden Vorsprünge 37, 38 im Deckelabschnitt 7 gelagert, wobei bereits die Vorsprünge 37, 38 eine geringfügige Nachgiebigkeit der Verriegelungseinrichtung 26 beim Einwirken einer Kraft über die Betätigungseinrichtung 34 ermöglichen. Beim Einwirken auf die Betätigungseinrichtung 34 durch Drücken auf den Knopf der Betätigungseinrichtung, wird über die Betätigungseinrichtung 34 eine Kraft in die beiden Schenkelabschnitte 35, 36 und damit die Ansätze 27, 28 eingeleitet, womit sich die Verriegelungseinrichtung 26 elastisch verformt und die Vorsprünge 29, 30 aus der Position gemäß Fig. 5, bei nicht beaufschlagter Betätigungseinrichtung 34, auseinander bewegt werden, in die Position gemäß Fig. 8 bei beaufschlagter Betätigungseinrichtung 34. Hierbei ist der Abstand der beiden Vorsprünge 29, 30 größer als der Abstand der beiden Vorsprünge 21, 22, sodass nunmehr der Sicherungseinsatz 8 in Richtung des Pfeils B an den Vorsprüngen 29, 30 vorbeibewegt werden kann.

Die Verriegelungseinrichtung 26 ragt somit in der in Fig. 5 gezeigten ersten Stellung in den Weg der Grifflasche 15 beim Einsetzen und Herausnehmen des Sicherungseinsatzes 8, und ist in einer zweiten Stellung, wie sie in Fig. 8 veranschaulicht ist, aus diesem Weg der Grifflasche 15 heraus bewegt.

Das Einsetzen des Sicherungseinsatzes 8 ist ohne Betätigen der Betätigungseinrichtung 34 möglich, weil die Grifflasche 15 mit deren Mittelabschnitt 16 die Einführschräge 31 der Vorsprünge 29, 30 kontaktiert und beim Bewegen der Grifflasche 15 in Richtung des Pfeils A demzufolge die Vorsprünge 29, 30 elastisch voneinander weg bewegt werden. Ist die Grifflasche 15 an den Vorsprüngen 29, 30 vorbeigeführt, bewegen sich die Vorsprünge 29, 30 aufeinander zu, in die Endlage gemäß Fig. 5. Zum Herausnehmen des Sicherungseinsatzes 8 hingegen, wird die Betätigungseinrichtung 34 beaufschlagt, sodass die Vorsprünge 29, 30 voneinander weg bewegt werden, in die Position gemäß Fig. 8, womit die Grifflasche 15 mit deren Mittelabschnitt 16 zwischen den Vorsprüngen 29, 30 hindurchbewegt werden kann.

Fig. 10 veranschaulicht mit durchgezogener Linie die Stellung der Verriegelungseinrichtung 26 bei nicht betätigter Betätigungseinrichtung 34. Die strichlierte Linie zeigt die Position der Verriegelungseinrichtung 26 bei betätigter Betätigungseinrichtung 34.

Mit der Bezugsziffer 39 ist die Schwenkachse des Gerätedeckels 5 bezüglich des Geräteunterteils 3 veranschaulicht. Die Verriegelungseinrichtung 26 und die Betätigungseinrichtung 34 sind symmetrisch zu einer Ebene ausgebildet, die senkrecht zur Schwenkachse 39 angeordnet ist.

Die Betätigungseinrichtung 34 durchsetzt eine Ausnehmung 40 eines Ansatzes 41 der Abdeckscheibe 23 zur Außenseite des Sicherungsschaltgeräts 1 hin.

### Bezugszeichenliste

- 1: Sicherungsschaltgerät
- 2: Sammelschiene
- 3: Geräteunterteil
- 4: Deckelelement
- 5: Gerätedeckel
- 6: Griffstange
- 7: Deckelabschnitt
- 8: Sicherungseinsatz
- 9: Isolierkörper
- 10: Verschlussplatte
- 11: Kontaktmesser
- 12: Meldeeinrichtung
- 13: Schraube
- 14: Dichtplatte
- 15: Grifflasche
- 16: Mittelabschnitt
- 17: Hauptteil
- 18: Laschenabschnitt
- 19: Halterungsabschnitt
- 20: Halterungsabschnitt
- 21: Vorsprung
- 22: Vorsprung
- 23: Abdeckscheibe
- 24: Prüfloch
- 25: Pfeil
- 26: Verriegelungseinrichtung
- 27: Ansatz
- 28: Ansatz
- 29: Vorsprung
- 30: Vorsprung
- 31: Einführschräge
- 32: Kontaktkante
- 33: Verbindungselement
- 34: Betätigungseinrichtung
- 35: Schenkelabschnitt
- 36: Schenkelabschnitt
- 37: Vorsprung
- 38: Vorsprung
- 39: Schwenkachse
- 40: Ausnehmung
- 41: Ansatz

## Patentansprüche

1. Gerätedeckel (5) eines Niederspannungs-Hochleistungs-Sicherungsschaltgeräts (1) mit einem Deckelabschnitt (7), zwei mit dem Deckelabschnitt (7) verbundenen Halterungsabschnitten (19, 20) zur aufgehängten Lagerung zweier Grifflaschen (15, 15) eines Niederspannungs-Hochleistungs-Sicherungseinsatzes (8), wobei die Grifflaschen (15, 15), beim Einsetzen des Sicherungseinsatzes (8) in den Gerätedeckel (5) und beim Herausnehmen aus dem Gerätedeckel (5), mittels der Halterungsabschnitte (19, 20) geführt sind, sowie mit einer mit dem Deckelabschnitt (7) verbundenen Verriegelungseinrichtung (26) zum lösbaren Verriegeln einer Grifflasche (15) der Grifflaschen (15, 15) des eingesetzten Sicherungseinsatzes (8) im Gerätedeckel (5), wobei die Verriegelungseinrichtung (26) in einer ersten Stellung in den Weg dieser Grifflasche (15) beim Einsetzen und Herausnehmen des Sicherungseinsatzes (8) ragt, und in einer zweiten Stellung aus diesem Weg der Grifflasche (15) herausbewegt ist, sowie mit einer Betätigungseinrichtung (34) zum Betätigen der Verriegelungseinrichtung (26), wobei die Betätigungseinrichtung (34) und die Verriegelungseinrichtung (26) ein Bauteil bilden, **dadurch gekennzeichnet, dass** die Verriegelungseinrichtung (26) zwei mit dem Gerätedeckel (5) verbundene Ansätze (27, 28) aufweist, wobei der jeweilige Ansatz (27 bzw. 28), in Abstand zur Verbindung von Ansatz (27 bzw. 28) und Gerätedeckel (5), einen Vorsprung (29, 30) aufweist, der auf den anderen Vorsprung (30, 29) zu gerichtet ist, wobei die beiden Ansätze (27, 28) mittels eines Verbindungselements (33) verbunden sind und das Verbindungselement (33) in Abstand zu den Vorsprüngen (29, 30) die Betätigungseinrichtung (34) aufweist, wobei durch Drücken der Betätigungseinrichtung (34) die beiden Vorsprünge (29, 30) voneinander weg bewegbar sind, zum Lösen der Verriegelung der Grifflasche (15).

2. Gerätedeckel nach Anspruch 1, **dadurch gekennzeichnet, dass** die Betätigungseinrichtung (34) und die Verriegelungseinrichtung (26) als Kunststoffspritzgussteil ausgebildet sind.

3. Gerätedeckel nach Anspruch 1 oder 2, **dadurch gekennzeichnet, dass** der Deckelabschnitt (7), die Betätigungseinrichtung (34), die Verriegelungseinrichtung (26) und die Halterungsabschnitte (19, 20) als ein Kunststoffspritzgussteil ausgebildet sind.

4. Gerätedeckel nach einem der Ansprüche 1 bis 3, **dadurch gekennzeichnet, dass** die Betätigungseinrichtung (34) knopf- oder tellerförmig ausgebildet ist.

5. Gerätedeckel nach Anspruch 4, **dadurch gekennzeichnet, dass** die Betätigungseinrichtung (34) auf radial abgewandten Seiten des Knopfes bzw. Tellers mit Schenkelabschnitten (35, 36) des Verbindungselements (33) verbunden ist, wobei der jeweilige Schenkelabschnitt (35, 36) als Wandung ausgebildet ist.

6. Gerätedeckel nach Anspruch 5, **dadurch gekennzeichnet, dass** der jeweilige Schenkelabschnitt (35, 36) im Bereich dessen dem Knopf (34) bzw. Teller abgewandten Endes in einem ersten Bereich mit dem Gerätedeckel (5) verbunden ist und in einem zweiten Bereich mit dem Vorsprung (29, 30) verbunden ist.

7. Gerätedeckel nach einem der Ansprüche 1 bis 6, **dadurch gekennzeichnet, dass** die Betätigungseinrichtung (34), bezogen auf die Einführrichtung (A) des Sicherungseinsatzes (8) beim Einsetzen der einen Grifflasche (15) in den der Verriegelungseinrichtung (26) zugeordneten Halterungsabschnitt (19, 20), in Abstand zur Befestigung der Verriegelungseinrichtung (26) am Gerätedeckel (5) angeordnet ist und der Bereich der Verriegelungseinrichtung (26), der in der ersten Stellung in den Weg der Grifflasche (15) ragt, senkrecht zu der Einführrichtung (A) des Sicherungseinsatzes (8) in Abstand zur Befestigung der Verriegelungseinrichtung (26) am Gerätedeckel (5) angeordnet ist.

8. Gerätedeckel nach Anspruch 7, **dadurch gekennzeichnet, dass** die Betätigungseinrichtung (34) und der Gerätedeckel (5) etwa in einer Ebene angeordnet sind.

9. Gerätedeckel nach einem der Ansprüche 1 bis 8, **dadurch gekennzeichnet, dass** der Gerätedeckel (5) aufeinander zu gerichtete Vorsprünge (37, 38) aufweist, wobei, zwischen den Vorsprüngen (37, 38) angeordnet, die Ansätze (27, 28) der Verriegelungseinrichtung (26) mit den Vorsprüngen (37, 38) verbunden sind.

10. Gerätedeckel nach einem der Ansprüche 1 bis 9, **dadurch gekennzeichnet, dass** die Ansätze (27, 28) der Verriegelungseinrichtung (26) und/oder die Vorsprünge (29, 30) der Verriegelungseinrichtung (26) und/oder die Schenkelabschnitte (35, 36) des Verbindungselements (33) und/oder die Vorsprünge (37, 38) des Gerätedeckels (5) dünnwandig ausgebildet sind.

11. Gerätedeckel nach einem der Ansprüche 1 bis 10, **dadurch gekennzeichnet, dass** die Verriegelungseinrichtung (26) und die Betätigungseinrichtung (34) symmetrisch zu einer Ebene angeordnet sind, insbesondere zu einer Ebene, die senkrecht zu einer Schwenkachse (39) des Gerätedeckels (5) in einem Geräteunterteil (3) des Sicherungsschaltgeräts (1) ist.

12. Gerätedeckel nach einem der Ansprüche 1 bis 11, **dadurch gekennzeichnet, dass** die Vorsprünge (29, 30) der Verriegelungseinrichtung (26) benachbart dem einen Halterungsabschnitt (19) angeordnet sind.

13. Gerätedeckel nach einem der Ansprüche 1 bis 12, **dadurch gekennzeichnet, dass** die Betätigungseinrichtung (34) eine Ausnehmung (40) im Deckelabschnitt (7) zur Außenseite des Sicherungsschaltgeräts (1) durchsetzt.

14. Gerätedeckel nach einem der Ansprüche 1 bis 13, **dadurch gekennzeichnet, dass** im Deckelabschnitt (7) eine Abdeckscheibe (23) verschiebbar gelagert ist, die mindestens ein Prüfloch (24) zum Durchstecken eines Prüfwerkzeugs an ein spannungsführendes Geräteelement in einer verschobenen Prüfstellung der Abdeckscheibe (23) aufweist, wobei die Abdeckscheibe (23), in deren Schließstellung, mit Ansätzen (41) die Betätigungseinrichtung (34) umgibt.

## Claims

1. Device cover (5) of a low voltage, high power fuse device (1) having a cover section (7), two holding sections (19, 20), which are connected to the cover section (7), for mounting two grip taps (15, 15) of a low voltage, high power fuse insert (8) in a suspended manner, wherein the grip taps (15, 15) are guided by means of the holding sections (19, 20) when the fuse insert (8) is inserted into the device cover (5) and when the said fuse insert is removed from the device cover (5), and having a locking device (26), which is connected to the cover section (7), for releasably locking one grip tab (15) from amongst the grip taps (15, 15) of the inserted fuse insert (8) in the device cover (5), wherein the locking device (26), in a first position, projects into the path of the said grip tab (15) when the fuse insert (8) is inserted and removed and, in a second position, is moved out of the said path of the grip tab (15), and having an operating device (34) for operating the locking device (26), wherein the operating device (34) and the locking device (26) form one component, **characterized in that** the locking device (26) has two shoulders (27, 28) which are connected to the device cover (5), wherein the respective shoulder (27 or 28) has, at a distance from the point at which shoulder (27 or 28) and device cover (5) are connected, a projection (29, 30) which is directed towards the other projection (30, 29), wherein the two shoulders (27, 28) are connected by means of a connecting element (33), and the connecting element (33) has the operating device (34) at a distance from the projections (29, 30), wherein the two projections (29, 30) can be moved away from one another by pressing the operating device (34), in order to release the locking of the grip tab (15).

2. Device cover according to Claim 1, **characterized in that** the operating device (34) and the locking device (26) are in the form of a plastic injection-moulded part.

3. Device cover according to Claim 1 or 2, **characterized in that** the cover section (7), the operating device (34), the locking device (26) and the holding sections (19, 20) are in the form of a plastic injection-moulded part.

4. Device cover according to one of Claims 1 to 3, **characterized in that** the operating device (34) is of button- or plate-like design.

5. Device cover according to Claim 4, **characterized in that** the operating device (34) is connected to limb sections (35, 36) of the connecting element (33) on radially averted sides of the button or plate, wherein the respective limb section (35, 36) is in the form of a wall.

6. Device cover according to Claim 5, **characterized in that** the respective limb section (35, 36), in the region of that end of the said limb section which is averted from the button (34) or plate, is connected to the device cover (5) in a first region, and is connected to the projection (29, 30) in a second region.

7. Device cover according to one of Claims 1 to 6, **characterized in that** the operating device (34), in respect of the insertion direction (A) of the fuse insert (8) when one grip tab (15) is inserted into the holding section (19, 20) which is associated with the locking device (26), is arranged at a distance from the point at which the locking device (26) is fastened to the device cover (5), and the region of the locking device (26) which, in the first position, projects into the path of the grip tab (15) is arranged at a distance from the point at which the locking device (26) is fastened to the device cover (5), perpendicularly to the insertion direction (A) of the fuse insert (8).

8. Device cover according to Claim 7, **characterized in that** the operating device (34) and the device cover (5) are arranged approximately in one plane.

9. Device cover according to one of Claims 1 to 8, **characterized in that** the device cover (5) has projections (37, 38) which are directed towards one another, wherein, arranged between the projections (37, 38), the shoulders (27, 28) of the locking device (26) are connected to the projections (37, 38).

10. Device cover according to one of Claims 1 to 9, **characterized in that** the shoulders (27, 28) of the locking device (26) and/or the projections (29, 30) of the locking device (26) and/or the limb sections (35, 36) of the connecting element (33) and/or the projections (37, 38) of the device cover (5) are of thin-walled design.

11. Device cover according to one of Claims 1 to 10, **characterized in that** the locking device (26) and the operating device (34) are arranged symmetrically with respect to one plane, in particular with respect to a plane which is perpendicular to a pivot axis (39) of the device cover (5) in a device lower part (3) of the fuse device (1).

12. Device cover according to one of Claims 1 to 11, **characterized in that** the projections (29, 30) of the locking device (26) are arranged adjacent to one holding section (19).

13. Device cover according to one of Claims 1 to 12, **characterized in that** the operating device (34) passes through a recess (40) in the cover section (7), to the outside of the fuse device (1).

14. Device cover according to one of Claims 1 to 13, **characterized in that** a covering plate (23) is displaceably mounted in the cover section (7), the said cover plate having at least one test hole (24) for plug-connecting a test instrument to a live device element in a displaced test position of the covering plate (23), wherein the covering plate (23), in its closed position, surrounds the operating device (34) by way of shoulders (41).

## Revendications

1. Couvercle d'appareil (5) d'un dispositif de commutation de sécurité haute puissance basse tension (1) avec une partie de couvercle (7), deux parties de support (19, 20) assemblées à la partie de couvercle (7) pour le support suspendu de deux pattes de saisie (15, 15) d'un bloc de sécurité haute puissance basse tension (8), dans lequel les pattes de saisie (15, 15) sont guidées au moyen des parties de support (19, 20) lors de l'insertion du bloc de sécurité (8) dans le couvercle d'appareil (5) et lors de son extraction hors du couvercle d'appareil (5), ainsi qu'avec un dispositif de verrouillage (26) attaché à la partie de couvercle (7) pour le verrouillage détachable d'une patte de saisie (15) des pattes de saisie (15, 15) du bloc de sécurité (8) inséré dans le couvercle d'appareil (5), dans lequel, dans une première position, le dispositif de verrouillage (26) s'engage, lors de l'insertion et de l'extraction du bloc de sécurité (8), dans le chemin de cette patte de saisie (15) et dans une deuxième position, est déplacé hors du chemin de cette patte de saisie (15), ainsi qu'avec un dispositif d'actionnement (34) pour actionner le dispositif de verrouillage (26), dans lequel le dispositif d'actionnement (34) et le dispositif de verrouillage (26) forment un composant, **caractérisé en ce que** le dispositif de verrouillage (26) présente deux appuis (27, 28) reliés au couvercle d'appareil (5), dans lequel l'appui respectif (27 ou 28) présente, à distance de la liaison de l'appui (27 ou 28) au couvercle d'appareil (5), une saillie (29, 30) qui est dirigée vers l'autre saillie (30, 29), dans lequel les deux appuis (27, 28) sont reliés au moyen d'un élément de liaison (33) et l'élément de liaison (33) présente le dispositif d'actionnement (34) à distance des saillies (29, 30), dans lequel, par pression du dispositif d'actionnement (34), les deux saillies (29, 30) peuvent être écartées l'une de l'autre, pour libérer le verrouillage de la patte de saisie (15).

2. Couvercle d'appareil selon la revendication 1, **caractérisé en ce que** le dispositif d'actionnement (34) et le dispositif de verrouillage (26) sont réalisés sous la forme d'une pièce en matière plastique moulée par injection.

3. Couvercle d'appareil selon la revendication 1 ou 2, **caractérisé en ce que** la partie de couvercle (7), le dispositif d'actionnement (34), le dispositif de verrouillage (26) et les parties de support (19, 20) sont réalisés sous la forme d'une pièce en matière plastique moulée par injection.

4. Couvercle d'appareil selon l'une quelconque des revendications 1 à 3, **caractérisé en ce que** le dispositif d'actionnement (34) est réalisé en forme de bouton ou de plateau.

5. Couvercle d'appareil selon la revendication 4, **caractérisé en ce que** le dispositif d'actionnement (34) est relié à des parties de branche (35, 36) de l'élément de liaison (33) sur des côtés radialement opposés du bouton ou du plateau, dans lequel la partie de branche respective (35, 36) est réalisée en forme de paroi.

6. Couvercle d'appareil selon la revendication 5, **caractérisé en ce que** la partie de branche respective (35, 36) est reliée, dans la région de son extrémité orientée à l'opposé du bouton (34) ou du plateau, dans une première région au couvercle d'appareil (5) et est reliée dans une deuxième région à la saillie (29, 30).

7. Couvercle d'appareil selon l'une quelconque des revendications 1 à 6, **caractérisé en ce que** le dispositif d'actionnement (34) est disposé, par rapport à la direction d'introduction (A) du bloc de sécurité (8) lors de l'insertion d'une première patte de saisie (15) dans la partie de support (19, 20) associée au dispositif de verrouillage (26), à distance de la fixation du dispositif de verrouillage (26) au couvercle d'appareil (5) et la région du dispositif de verrouillage (26), qui dans la première position s'engage dans le chemin de la patte de saisie (15), est disposée perpendiculairement à la direction d'introduction (A) du bloc de sécurité (8) à distance de la fixation du dispositif de verrouillage (26) au couvercle d'appareil (5).

8. Couvercle d'appareil selon la revendication 7, **caractérisé en ce que** le dispositif d'actionnement (34) et le couvercle d'appareil (5) sont disposés environ dans un plan.

9. Couvercle d'appareil selon l'une quelconque des revendications 1 à 8, **caractérisé en ce que** le couvercle d'appareil (5) présente des saillies orientées l'une vers l'autre (37, 38), dans lequel les appuis (27, 28) du dispositif de verrouillage (26), disposés entre les saillies (37, 38), sont reliés aux saillies (37, 38).

10. Couvercle d'appareil selon l'une quelconque des revendications 1 à 9, **caractérisé en ce que** les appuis (27, 28) du dispositif de verrouillage (26) et/ou les saillies (29, 30) du dispositif de verrouillage (26) et/ou les parties de branche (35, 36) de l'élément de liaison (33) et/ou les saillies (37, 38) du couvercle d'appareil (5) sont réalisés à paroi mince.

11. Couvercle d'appareil selon l'une quelconque des revendications 1 à 10, **caractérisé en ce que** le dispositif de verrouillage (26) et le dispositif d'actionnement (34) sont disposés de façon symétrique par rapport à un plan, en particulier par rapport à un plan qui est perpendiculaire à un axe de pivotement (39) du couvercle d'appareil (5) dans une partie inférieure d'appareil (3) du dispositif de commutation de sécurité (1).

12. Couvercle d'appareil selon l'une quelconque des revendications 1 à 11, **caractérisé en ce que** les saillies (29, 30) du dispositif de verrouillage (26) sont disposées à proximité d'une partie de support (19).

13. Couvercle d'appareil selon l'une quelconque des revendications 1 à 12, **caractérisé en ce que** le dispositif d'actionnement (34) traverse un évidement (40) dans la partie de couvercle (7) vers le côté extérieur du dispositif de commutation de sécurité (1).

14. Couvercle d'appareil selon l'une quelconque des revendications 1 à 13, **caractérisé en ce qu'**un disque de recouvrement (23) est disposé de façon déplaçable dans la partie de couvercle (7), disque qui présente au moins un trou de contrôle (24) pour le passage d'un outil de contrôle à un élément d'appareil sous tension dans une position de contrôle déplacée du disque de recouvrement (23), dans lequel le disque de recouvrement (23) entoure, dans sa position de fermeture, avec des saillies (41), le dispositif d'actionnement (34).
